# FASCICULE DE BREVET EUROPEEN

(11) **EP 0 262 171 B1**
(45) Date de publication et mention de la délivrance du brevet: **31.01.1990**
(21) Numéro de dépôt: 87901524.6
(22) Date de dépôt: 18.03.1987
(51) Int. Cl.: A43C 15/00

(54) **MOYENS ANTIDERAPANTS**
RUTSCHFESTE ELEMENTE
ANTISKID MEANS

(30) Priorité: 19.03.1986 FR 8604306; 18.09.1986 FR 8613302
(43) Date de publication de la demande: 06.04.1988
(73) Titulaire: Fel, Jean-Louis, F-15000 Aurillac (FR)
(72) Inventeur: Fel, Jean-Louis, F-15000 Aurillac (FR)
(74) Mandataire: Chanet, Jacques
(86) Numéro de dépôt international: FR8700077
(87) Numéro de publication internationale: WO8705475

(56) Documents cités:
- DE-U- 1 766 434
- DE-U- 8 222 514
- FR-A- 1 033 312
- US-A- 2 547 812
- US-A- 2 685 141
- US-A- 2 932 910

## Description

La présente invention est du domaine de la sécurité des personnes exposées à glisser sur des sols pentus et/ou glissants et elle a pour objet un moyen général antidérapant comme décrit dans le document FR-A-10 33 312.

Selon la présente invention, un dispositif antidérapant fixable à une chaussure au moyen de sangles, ledit dispositif comprenant essentiellement une surface antidérapante solidaire d'un patin, est caractérisé d'une manière générale en ce que la surface antidérapante est constituée d'au moins une couche de matériau alvéolaire élastique à cellules ouvertes et de faible densité.

D'une façon avantageuse, ledit matériau alvéolaire élastique sera du groupe comprenant les mousses de caoutchouc naturel, les mousses de caoutchouc synthétique, les mousses de polyuréthanne, de polyéther, de polyester; par faible densité, on entend une densité comprise dans la fourchette de 30 à 40 kg/m³.

La surface de cette couche de matériau, qui sera en contact avec le sol, devra avoir été coupée de telle sorte que l'ouverture des alvéoles soit en regard de celle sur laquelle sera utilisé le dispositif; par exemple, une peau extérieure de cette couche, généralement présente lorsque la mousse est formée, supprimerait le caractère antidérapant; la couche inférieure dite de contact devra donc avoir une structure d'éponge.

Suivant une forme particulière d'application, la surface antidérapante ou de contact est appliquée contre une seconde couche de matériau alvéolaire de forte élasticité située entre la face inférieure du patin et la couche, dite première, de matériau à cellules ouvertes.

Avantageusement, au moins une feuille de tissu extensible, tel que tricot de nylon, est collée entre les deux couches de mousse, l'adhérence de ladite feuille au moins étant plus grande sur la seconde couche que sur la première, d'où il résulte à la fois que la feuille de tissu s'oppose au déchirement des couches de mousse et qu'elle autorise l'échange de la première couche.

Les dispositions sus-définies étant appliquées à un patin du style dans lequel la surface antidérapante est fixée à un patin rigide lui-même fixable à la chaussure, le patin a une forme de coque rigide comportant en creux l'empreinte d'une chaussure; de préférence, la fixation du patin à la chaussure est réalisée par un couple de pièces dites platines, comportant un trou de passage d'axe et deux lumières allongées sensiblement dans le prolongement l'une de l'autre et orientées à environ 135° l'une par rapport à l'autre, le trou d'axe étant compris dans l'angle des lumières et étant destiné au passage d'une vis vissable dans des inserts disposés à la partie antérieure de la paroi de ladite empreinte et de chaque côté de celle-ci ; de préférence encore, l'emplacement de chaque platine est défini par une alvéole en creux dans la paroi de l'empreinte; de préférence encore, l'empreinte débouche à l'extérieur de la coque à sa partie postérieure, le débouché étant ponté par une barrette faisant fonction de poignée.

Suivant une forme avantageuse du sanglage, ladite sangle est une sangle continue dont la longueur est telle qu'elle lui permet de passer quatre fois au-dessus de la chaussure, d'un côté à l'autre du pied en passant dans chacune des lumières des boucles, et deux fois derrière le talon, deux boucles assurant respectivement la fermeture de la bande sur elle-même et son renvoi.

Suivant une autre forme de réalisation ou d'application de l'invention, un dispositif antidérapant en forme de semelle souple fixable à la chaussure est caractérisé d'une manière générale en ce qu'il est constitué d'au moins une plaque de «mousse» et de moyens de fixation à une chaussure, solidaires de ladite plaque; de préférence, lesdits moyens de fixation sont constitués par des liens et lesdits liens sont rendus solidaires de ladite plaque par une toile tissée du genre gaze.

Suivant une forme plus particulière de réalisation, une semelle de l'invention incorpore, empilés successivement, les éléments suivants: une première plaque de mousse, un couple de liens dépassant formant des boucles situées chacune vers le milieu des côtés du dispositif, la gaze, une seconde couche de mousse; les éléments empilés peuvent être assemblés par couture aussi bien qu'assemblés par collage.

Suivant d'autres formes de réalisation, les moyens de fixation pourront être constitués par des éléments auto-agrippants, du genre de ceux commercialisés sous la marque déposée Velcro, certains de ces éléments étant fixés sur la face supérieure du dispositif d'autres éléments antagonistes étant destinés à être collés à la chaussure, ou encore être constitués par une feuille de plastique mince découpée suivant la forme des liens et boucles précités, ou encore constitués d'éléments adhésifs.

Suivant une autre forme de réalisation, les moyens de fixation sont constitués par une «sur-botte» en matière plastique mince, dont la plaque de mousse constitue la semelle.

La présente invention sera mieux comprise et des détails en relevant apparaîtront à la description qui va en être faite, ainsi que des exemples d'application, en relation avec les figures des planches annexées, dans lesquelles:
- la fig. 1 est une illustration schématique d'une disposition essentielle de l'invention,
- la fig. 2 est une illustration en perspective d'une «raquette» appliquant les dispositions de la fig. 1;
- lesfig. 3a, 3b illustrent deux variantes de réalisation de la «raquette» de la figure précédente,
- la fig. 4 illustre en détail et à grande échelle une pièce, dite platine, utilisable avec la raquette,
- la fig. 5 illustre en perspective un mode préféré de sanglage de chaussure sur la raquette,
- la fig. 6 est une illustration d'une forme préférée de semelle de l'invention,
- la fig. 7 est une illustration du mode d'utilisation de la semelle de la figure précédente,
- la fig. 8 est une autre forme de réalisation d'une semelle analogue à celle de la fig. 7, et
- la fig. 9 est une forme de réalisation en «sur-botte».

Sur la fig. 1, une couche antidérapante, dite de contact, 1 est une couche de mousse à cellules ouvertes débouchant de préférence sur une face à relief 1'; la couche 1 est collée sur une couche 2, dite d'absorption, de mousse élastique pouvant être de même nature que celle de la couche 1, mais d'une densité comprise entre 60 et 70 kg/m³; la mousse constitutive de cette couche peut être à cellules fermées; une feuille de tissu 4 est collée entre les deux couches; on a symbolisé par la référence 3 un patin qui peut être souple ou rigide et plus ou moins épais.

Sur la fig. 2, le patin sus-défini est une coque rigide 5 de forme allongée comportant en son milieu une empreinte 6 de chaussure; des alvéoles 14 sont ménagées vers l'avant de l'empreinte dans la paroi 13 de celle-ci; au fond des alvéoles, des inserts 12 d'axe 11 permettront le vissage de platines 8 de sanglage (fig. 4 et 5). L'empreinte débouche en 15 à la partie arrière de la coque et son débouché est ponté par une barrette 16.

Sur la fig. 3a, la coque est creuse et elle est par exemple constituée de deux nappes 5' et 5" de polyester armé.

Sur la fig. 3b, la coque est monobloc et elle est constituée d'une mousse de polyuréthanne rigide recouverte sur sa face supérieure d'une couche de gel-coat.

Sur la fig. 4, une platine 8 rapportable dans les évidements 14 de la fig. 2 a la forme d'un quadrilatère aux angles arrondis et comporte deux lumières allongées 7, 9 et un trou 10 de passage d'axe 11 de vis vissable dans les inserts 12.

Sur la fig. 5, le sanglage de la chaussure sur la coque 5 est réalisé au moyen d'une sangle continue 20 passant sur le cou-de-pied 21, puis dans la platine opposée (symétrique), puis repasse sur le cou-de-pied en 12, repassant encore dans la première platine 8, puis de nouveau sur le cou-de-pied en 23, puis encore dans la platine opposée, puis ensuite derrière le talon en 24, puis dans une boucle de sécurité 28, repartant derrière le talon en 25, revenant sur le cou-de-pied en 26 et venant enfin suspendre la boucle 28 par l'intermédiaire d'une boucle 27. On remarque que la position et la forme des platines permettent le pivotement vertical du pied indiqué par les flèches 29.

Sur la fig. 6, un dispositif antidérapant comprend deux plaques rectangulaires de matériau alvéolaire élastique 31 et 30 et, comprise entre ces deux plaques, une feuille rectangulaire 32 de gaze; comprend aussi un couple de liens 34, 34' pouvant être cousus ou collés préalablement sur la feuille de gaze ou sur l'une des plaques, ces liens dépassant à chaque extrémité de l'empilement des plaques et étant conformés en boucles 35, 35' dépassant sur leur côté.

Sur la fig. 7, une chaussure 36 est équipée du dispositif de la fig. 6; les extrémités dépassantes des liens 34, 34' d'une première extrémité du dispositif sont enfilées dans les boucles 35, 35' et nouées au-dessus de la chaussure. La chaussure est ainsi pourvue d'un dispositif antidérapant extrêmement efficace et d'un prix de revient modique qui le rend jetable après usage.

Dans une autre forme de réalisation (fig. 8) d'une semelle de l'invention, les moyens de fixation à une chaussure sont constitués par une feuille 37 découpée dans une matière plastique souple, la découpe faisant apparaître à chaque extrémité de la feuille un couple de liens 34 et sur chacun des côtés un oeillet dépassant38, la feuille étant collée sur une plaque de mousse 31 ; la feuille de matière plastique souple peut être avantageusement une feuille de polyester.

Dans une autre forme de réalisation (fig. 9), lesdits moyens de fixation sont constitués par une «sur-botte» 40 réalisée en feuille de matière plastique, ladite «sur-botte» étant pourvue de liens 41 et d'oeillets 42 destinés au passage des liens; on notera que la «sur-botte» pourrait être encore réalisée par thermocollage sur leur bord et découpe de deux feuilles de matière plastique souple superposées; dans l'un et l'autre cas, la liaison entre la «sur-botte» et la plaque de mousse est réalisée par l'intermédiaire de la semelle de la «sur-botte».

Dans les formes d'application des figures 6 à 9, les semelles pourraient avoir des couches de matériau alvéolaire à structure tout à fait analogue à celle représentée à la fig. 1.

Bien que l'on ait décrit et représenté une forme particulière de réalisation de l'invention, il doit être compris que la portée de cette dernière n'est pas limitée à cette forme mais qu'elle s'étend à tout moyen antidérapant comportant les caractéristiques générales définies plus haut.

## Revendications

1. Dispositif antidérapant fixable à une chaussure au moyen de sangles, ledit dispositif comprenant essentiellement une surface antidérapante solidaire d'un patin, caractérisé en ce que la surface antidérapante (1 ) est constituée d'au moins une couche de matériau alvéolaire élastique à cel-Iules ouvertes et de faible densité.

2. Dispositif selon la revendication 1, caractérisé en ce que la surface antidérapante est appliquée contre une seconde couche (2) de matériau alvéolaire de forte densité située entre la face inférieure du patin (3) et la couche (1 ), dite première, de matériau à cellules ouvertes.

3. Dispositif selon la revendication 2, caractérisé par au moins une feuille de tissu (4) extensible collée entre les deux couches de mousse, l'adhérence de ladite feuille au moins étant plus grande sur la seconde couche (2) que sur la première (1 ), d'où il résulte à la fois que la feuille de tissu s'oppose au déchirement des couches de mousse et qu'elle autorise l'échange de la première couche.

4. Dispositif selon la revendication 2, du type dans lequel la surface antidérapante est fixée à un patin rigide lui-même fixable à la chaussure, caractérisé en ce que le patin (5) a une forme de coque rigide comportant en creux l'empreinte (6) d'une chaussure.

5. Dispositif selon la revendication 4, caractérisé en ce que la fixation du patin à la chaussure est réalisée par un couple de pièces (8) dites platines, comportant un trou (10) de passage d'axe (11 ) et deux lumières allongées (7, 9) sensiblement dans le prolongement l'une de l'autre et orientées à environ 135° l'une par rapport à l'autre, le trou d'axe étant compris dans l'angle des lumières et étant destiné au passage d'une vis vissable dans des inserts (12) disposés à la partie antérieure de la paroi (13) de ladite empreinte et de chaque côté de celle-ci.

6. Dispositif selon la revendication 5, caractérisé en ce que l'emplacement de chaque platine est défini par une alvéole (14) en creux dans la paroi (13) de l'empreinte.

7. Dispositif selon la revendication 4, caractérisé en ce que l'empreinte débouche à l'extérieur de la coque à sa partie postérieure, le débouché (15) étant ponté par une barrette (16) faisant fonction de poignée.

8. Dispositif selon la revendication 5, caractérisé en ce que ladite sangle est une sangle continue dont la longueur est telle qu'elle lui permet de passer quatre fois au-dessus de la chaussure, d'un côté à l'autre du pied en passant dans chacune des lumières des boucles, et deux fois derrière le talon, deux boucles assurant respectivement la fermeture de la bande sur elle-même (28) et son renvoi (27).

9. Dispositif selon la revendication 1, caractérisé en ce qu'il est constitué d'au moins une plaque (31) de «mousse» et de moyens de fixation (34, 35) solidaires de ladite plaque par l'intermédiaire d'une feuille souple (32,37).

10. Dispositif selon la revendication 9, caractérisé en ce que lesdits moyens de fixation sont constitués par les liens (34,34'), en ce que lesdits liens sont rendus solidaires de ladite plaque par une toile (32) tissée du genre gaze, et en ce qu'il incorpore, empilés successivement, les éléments suivants:
- une première plaque de mousse (31),
- un couple de liens dépassant (34,34') et bou - cles intermédiaires (35, 35'),
- la gaze (32),
- une seconde couche de mousse (32).

11. Dispositif selon la revendication 9, caractérisé en ce que lesdits moyens de fixation à une chaussure sont constitués par une feuille (37) découpée dans une matière plastique souple, la découpe faisant apparaître à chaque extrémité de la feuille un couple de liens (34) et sur chacun des côtés un oeillet dépassant (38), la feuille étant collée contre ladite plaque de mousse au moins.

12. Dispositif selon la revendication 9, caracté- riséen ce que lesdits moyens de fixation sont constitués par une «sur-botte» (40) réalisée en feuille de matière plastique, ladite «sur-botte» étant pourvue de liens (41 ) et d'oeillets (42) destinés au passage des liens.

13. Dispositif selon la revendication 1, caractérisé en ce que ledit matériau alvéolaire élastique est du groupe comprenant les mousses de caoutchouc naturel, les mousses de caoutchouc synthétique, les mousses de polyuréthanne, les mousses de polyéther, les mousses de polyester.

## Patentansprüche

1. Gleitschutzvorrichtung, die an einem Schuh mittels Riemen befestigbar ist und die im wesentlichen eine mit einer Sohle fest verbundene Gleitschutzfläche aufweist, dadurch gekennzeichnet, dass die Gleitschutzfläche (1) aus wenigstens einer Schicht aus elastischem, zellularen Material mit offenen Flächen und von geringer Dichte besteht.

2. Vorrichtung nach Anspruch 1, dadurch gekennzeichnet, dass die Gleitschutzfläche auf eine zweite Schicht (2) aus zellularem Material grosser Dichte aufgebracht ist, die zwischen der inneren Fläche der Sohle (3) und der Schicht (1 ) (der sog. ersten Schicht) aus Material mit offenen Zellen angeordnet ist.

3. Vorrichtung nach Anspruch 2, gekennzeichnet durch wenigstens eine Lage aus dehnbarem Gewebe (4), das zwischen die beiden Schaumschichten geklebt ist, wobei die Haftung der Lage wenigstens grösser auf der zweiten Schicht (2) als auf der ersten Schicht (1) ist, so dass die Gewebelage ein Zerreissen der Schaumschichten behindert und gleichzeitig den Austausch der ersten Schicht erlaubt.

4. Vorrichtung nach Anspruch 2, von jener Art, bei welcher die Gleitschutzfläche an einer starren Sohle befestigt ist, die ihrerseits am Schuh befestigbar ist, dadurch gekennzeichnet, dass die Sohle (5) die Gestalt einer starren Schale aufweist, die als Aussparung den Abdruck (6) eines Schuhes aufweist.

5. Vorrichtung nach Anspruch 4, dadurch gekennzeichnet, dass die Befestigung der Sohle am Schuh mittels eines Paares (8) sogenannter Platinen aufweist, die ein Durchgangsloch (10) mit einer Achse (11) sowie zwei Langlöcher (7, 9) aufweisen, die sich im wesentlichen gegenseitig in ihrer Verlängerung erstrecken und einen Winkel von etwa 135° miteinander einschliessen, und dass sich das Loch mit der Achse im Winkel der Langlöcher befindet und dem Durchgang einer Schraube dient, die in Aussparungen (12) einschraubbar ist, vorgesehen im vorderen Teil der Wand (13) der genannten Aussparung.

6. Vorrichtung nach Anspruch 4, dadurch gekennzeichnet, dass die Anordnung einer jeden Platine definiert ist durch eine Hohlzelle (14) in der Wand (13) der Aussparung.

7. Vorrichtung nach Anspruch 4, dadurch gekennzeichnet, dass die Aussparung in ihrem hinteren Teil nach aussen mündet, und dass die Mündung (15) durch einen Steg (16) überbrückt ist, der die Funktion eines Handgriffs hat.

8. Vorrichtung nach Anspruch 5, dadurch gekennzeichnet, dass der genannte Riemen ein endloser Riemen ist, dessen Länge derart bemessen ist, dass er viermal über den Schuh von einer Seite des Fusses zur anderen geführt werden kann, und dabei durch jede der Öffnungen von Schnallen hindurchgeführt wird, sowie zweimal hinter dem Absatz, wobei zwei Schnallen jeweils das Verschliessen des Bandes an sich selbst (28) sowie seinen Rücklauf (27) sichern.

9. Vorrichtung nach Anspruch 1, dadurch gekennzeichnet, dass diese aus wenigstens einer Platte (31) aus Schaumstoff sowie aus Befestigungsmitteln (34,35) besteht,diemitdergenann- ten Platte mittels einer weichen Folie (32, 37) fest verbunden ist.

10. Vorrichtung nach Anspruch 9, dadurch gekennzeichnet, dass die genannten Befestigungsmittel aus Bändern (34, 34') bestehen, dass die Bänder mit der Platte durch ein Gazegewebe (32) fest verbunden sind, derart, dass die folgenden Elemente aufeinanderfolgend erscheinen:
- eine erste Schaumplatte (31),
- ein Paar von durchlaufenden Bändern (34, 34') sowie Zwischenschnallen (35, 35'),
- das Gazegewebe (32),
- eine zweite Schaumschicht (32).

11. Vorrichtung nach Anspruch 9, dadurch gekennzeichnet, dass die genannten Befestigungsmittel an einem Schuh aus einer Folie (37) bestehen, die aus weichplastischem Material herausgeschnitten ist, und dass der Ausschnitt an beiden Seiten der Folie ein Paar Bänder (34) sowie auf jeder Seite eine Öse (38) aufweist, und die Folie auf die genannte Schaumplatte aufgeklebt ist.

12. Vorrichtung nach Anspruch 9, dadurch gekennzeichnet, dass die genannten Befestigungsmittel aus einem Überschuh (40) gebildet sind, der aus einer Folie aus plastischem Material hergestellt ist und der mit Bändern (41) und Ösen (42) zum Hindurchführen der Bänder ausgerüstet ist.

13. Vorrichtung nach Anspruch 1, dadurch gekennzeichnet, dass das genannte zellulare elastische Material Naturschaumgummi, synthetischen Schaumgummi, Polyurethanschaum, Polyätherschaum oder Polyesterschaum enthält.

## Claims

1. A non-slip device fastenable to a shoe by means of straps, the said device comprising essentially a non-slip surface integral with a pad, wherein the non-slip surface (1 ) is composed of at least one layer of elastic cellular material with open cells and of low density.

2. A device as claimed in claim 1, wherein the non-slip surface is laid against a second layer (2) of cellular material of high density located between the lower face of the pad (3) and of the so- called first layer (1 ) of material with open cells.

3. Device as claimed in claim 2, wherein there is at least one sheet of stretchable cloth (4) bonded between the two foam layers, the adhesion of the said sheet at least being greater on the second layer (2) than on the first (1), as a result of which the cloth sheet both prevents the tearing of the foam layers and allows the first layer to be exchanged.

4. A device as claimed in claim 2, of the type in which the non-slip surface is fastened to a rigid pad itself fastenable to the shoe, wherein the pad (5) has a rigid shell shape comprising a recess in the form of the imprint (6) of a shoe.

5. A device as claimed in claim 4, wherein the pad is fastened to the shoe by means of a pair of components (8) called plates, having a through- hole (10) of axis (11) and two elongate slots (7,9) substantially in the extension of one another and oriented approximately at 135° relative to one another, the axial hole being contained in the angle of the slots and intended for the passage of a screw screwable into inserts (12) arranged in the fore part of the wall (13) of the said imprint and on each side of the latter.

6. A device as claimed in claim 5, wherein the location of each plate is defined by a recessed chamber (14) in the wall (13) of the imprint.

7. A device as claimed in claim 4, wherein the imprint opens onto the outside of the shell in its rear part, the opening (15) being spanned by a bar (16) functioning as a handle.

8. A device as claimed in claim 5, wherein the said strap is a continuous strap, the length of which is such that it allows it to pass over the shoe four times from one side of the foot to the other, passing through each of the slots in the buckles, and behind the heel twice, two buckles respectively ensuring the closing of the strap on itself (28) and its guidance (27).

9. A device as claimed in claim 1, defined in that it consists of at least one «foam» panel (31 ) and fastening means (34, 35) integral with the said panel by means of a flexible sheet (32, 37).

10. A device as claimed in claim 9, wherein the said fastening means consist of the ties (34, 34'), and wherein the said ties are fixed to the said panel by means of a woven cloth (32) of the gauze type, and which is defined in that it incorporates the following elements stacked in succession:
- a first foam panel (31),
- a projecting pair of ties (34, 34') and intermediate loops (35, 35'),
- the gauze (32),
- a second foam layer (32).

11. A device as claimed in claim 9, wherein the said means of fastening to a shoe consist of a sheet (37) cut out from a flexible plastic, the cut-out forming a pair of ties (34) at each end of the sheet and a projecting eyelet (38) on each of the sides, the sheet being bonded at least against the said foam panel.

12. A device as claimed in claim 9, wherein the said fastening means consist of an «overboot» (40) produced from plastic sheet, the said «overboot» being provided with ties (41 ) and with eyelets (42) intended for the passage of the ties.

13. A device as claimed in claim 1, wherein the said elastic cellular material is from the group comprising natural rubber foams, synthetic rubber foams, polyurethane foams, polyether foams and polyester foams.
